# EUROPÄISCHE PATENTSCHRIFT

(11) **EP 1 797 331 B1**
(45) Veröffentlichungstag und Bekanntmachung des Hinweises auf die Patenterteilung: **06.01.2010**
(21) Anmeldenummer: 05791919.3
(22) Anmeldetag: 21.09.2005
(51) Int. Cl.: F04D 19/04, F04D 29/40, F04D 29/52

(54) **REIBUNGSVAKUUMPUMPE**
DRAG VACUUM PUMP
POMPE A VIDE A FRICTION

(30) Priorität: 01.10.2004 DE 102004047930
(43) Veröffentlichungstag der Anmeldung: 20.06.2007
(73) Patentinhaber: Oerlikon Leybold Vacuum GmbH, 50968 Köln (DE)
(72) Erfinder: ADAMIETZ, Ralf, 42929 Wermelskirchen (DE); BLUMENTHAL, Roland, 50374 Erftstadt (DE); KALISCH, Dirk, 50996 Köln (DE)
(74) Vertreter: Selting, Günther
(86) Internationale Anmeldenummer: PCT/EP2005/054735
(87) Internationale Veröffentlichungsnummer: WO 2006/037730

(56) Entgegenhaltungen:
- EP-A- 0 283 736
- WO-A-99/32792
- DE-A1- 19 756 837
- DE-C- 625 444
- FR-A- 2 611 818
- US-A- 5 154 572

## Beschreibung

Die Erfindung bezieht sich auf eine Reibungsvakuumpumpe mit einem Gehäuse, das einen flügelfreien Pumpenstator, einen Rotorantrieb und eine Rotorlagerung aufweist.

Das Gehäuse derartiger Reibungsvakuumpumpen, beispielsweise Turbomolekularpumpen oder Holweckpumpen, umgibt die gesamte axiale Länge des Pumpenrotors, des Rotorantriebes und der Rotorlagerung. Aus WO 2004/015 272 A1 ist eine Schraubenpumpe bekannt, deren Gehäuse im Wesentlichen aus drei axial aneinander anschließenden Teilen besteht, die zu dem Gehäuse zusammengefügt, beispielsweise miteinander verschraubt sind. Die drei Gehäuseteile sind ein Statorgehäuseteil, ein Auslass-Gehäuseteil, von dem eine den Motor und/oder die Lagerung aufweisende Kartusche gehalten wird, sowie ein Lagergehäuseteil. Zwischen jeweils zwei aneinander angrenzenden Gehäuseteilen sind zur Herstellung der erforderlichen Dichtigkeit entsprechende Dichtungen angeordnet, die unter Umständen nur schwer oder gar nicht, beispielsweise mit einer korrosionshemmenden Beschichtung, beschichtbar sind. Trotz aller Sorgfalt bei der Montage können Undichtigkeiten im Bereich der Dichtungen nie völlig ausgeschlossen werden. Ferner ist das Temperaturverhalten des gesamten Gehäuses wegen der Mehrteiligkeit des Gehäuses inhomogen.

Aus US 2002/0044866 A1 ist eine Schraubenpumpe bekannt, deren Gehäuse aus zwei Teilen besteht, wobei das druckseitige Gehäuseteil einstückig mit einem Lager- und Motorgehäuse verbunden ist. Durch die Zweiteiligkeit des Gehäuses ergeben sich auch hier die oben beschriebenen Nachteile.

DE 625 444 C, auf das sich der Oberbegriff von Patentanspruch 1 bezieht, beschreibt eine Molekularluftpumpe, die von einem einstückigen Gehäuse über die gesamte axiale Länge umgeben ist. Eine solche Vakuumpumpe ist auch aus DE 197 56 837 A1 und aus WO 99/32792 A bekannt.

EP-A-0 283 736 und US-A-5 154 572 beschreiben jeweils eine Vakuumpumpe mit einem glockenförmigen, zylindrischen Rotor, der innerhalb des Rotors axial gelagert ist und außen von einem Stator umgeben ist.

FR-A-2 611 818 beschreibt eine Rotationspumpe mit einem Rotor und mit einem zweiteiligen Stator. Ein erster Teil des Stators wird von dem Rotor außen umgeben und ein zweiter Teil des Stators umschließt den Rotor außen.

Aufgabe der Erfindung ist es, die physikalischen Eigenschaften einer Reibungsvakuumpumpe zu verbessern.

Diese Aufgabe wird erfindungsgemäß gelöst mit den Merkmalen des Patentanspruches 1.

Bei der erfindungsgemäßen Reibungsvakuumpumpe ist das Gehäuse über seine gesamte axiale Länge einstückig ausgebildet, so dass das einstückige Gehäuse die gesamte axiale Länge des Pumpenrotors, des Rotorantriebes und der Rotorlagerung umgibt. Durch die Einstückigkeit des Gehäuses wird ein homogenes Temperaturverhalten des Gehäuses sichergestellt. Durch den Wegfall von Dichtungen ist ferner auch langfristig die Dichtigkeit des Gehäuses sichergestellt. Das Gehäuse selbst muss nicht aus mehreren Teilen zusammenmontiert: werden, so dass Montagearbeiten und hieraus resultierende Fehlerquellen entfallen. Durch den Wegfall von Dichtungen im Bereich des Gehäuses ist die Gehäuse-Innenseite einfach und lückenlos beschichtbar. Das Reibungsvakuumpumpen-Gehäuse weist beispielsweise lediglich noch einen endseitigen Deckel auf, der keine tragende Funktion hat, und daher keine besondere Präzision bei der Montage erfordert.

Durch die einstückige Ausbildung des Gehäuses werden eine Vielzahl physikalischer Eigenschaften der Reibungsvakuumpumpe verbessert, insbesondere das Temperaturverhalten, die Dichtigkeit und die Qualität einer gehäuseinnenseitigen Beschichtung.

Gemäß einer bevorzugten Ausgestaltung sind die Rotorlagerung und der Rotorantrieb in einer Kartusche angeordnet, die von dem Gehäuse gehalten wird und über ihre gesamte axiale Länge von dem Gehäuse umgeben ist. Unter einer Kartusche wird vorliegend eine Anordnung verstanden, die aus einem Kartuschen-Gehäuse besteht, das topfförmig oder vollständig geschlossen ausgebildet ist, und in dem drehbar eine Welle in einer Rotorlagerung drehbar gelagert ist, die durch einen in der Kartusche befindlichen Rotorantrieb antreibbar ist. Die Lagerung und der Antrieb sind komplett vormontiert in der geschlossenen oder annähernd geschlossenen Kartusche angeordnet. Beim Zusammenbau der Reibungsvakuumpumpe kann zunächst die aus der Kartusche herausragende Welle mit dem Pumpenrotor verbunden werden, und diese Anordnung anschließend in das Gehäuse eingesetzt werden, wobei die Kartusche in dem Gehäuse-Innenraum befestigt wird. Auf diese Weise ist die Montage der Reibungsvakuumpumpe einfach und zuverlässig vornehmbar. Die Einstückigkeit des Rcibungsvakuumpumpen-Gehäuses und das Vorsehen einer einzigen Antriebs- und Lagerungs-Kartusche führen zu einem modularen Aufbau der Reibungsvakuumpumpe. Beide Maßnahmen zusammen vereinfachen die Montage bzw. Demontage, wodurch wiederum die Montagegenauigkeit verbessert wird, der Montageaufwand verringert wird sowie die Wartung bzw. Reparatur vereinfacht und beschleunigt wird.

Vorzugsweise weist die Kartusche ein topfförmiges Gehäuse auf, das einstückig mit dem Reibungsvakuumpumpen-Gehäuse ausgebildet ist. Nachdem die Rotorlagerung und der Rotorantrieb in das topfförmige Gehäuse eingesetzt sind, wird die Topföffnung durch einen Kartuschen-Deckel verschlossen. Durch die einstückige Ausbildung des Reibungsvakuumpumpen-Gehäuses mit dem topfförmigen Kartuschen-Gehäuse wird die Montage insgesamt vereinfacht, werden Undichtigkeiten verringert und wird insbesondere eine präzisere Positionierung der Kartusche bzw. des Rotorantriebes und der Rotorlagerung sichergestellt.

Gemäß einer bevorzugten Ausgestaltung ist die axiale Länge der Kartusche zu mindestens 50% von dem Pumpenrotor umgeben, d.h. ragt die Kartusche mit mindestens der Hälfte ihrer Axiallänge in den topfförmigen Pumpenrotor axial hinein. Auf diese Weise wird eine bezüglich der Axial-Gesamtlänge kompakte Konstruktion der Reibungsvakuumpumpe realisiert.

Gemäß einer bevorzugten Ausgestaltung wird ein Teil des Kartuschen-Gehäuses von dem Reibungsvakuumpumpen-Gehäuse gebildet. Das Kartuschen-Gehäuse weist zwei Abschnitte auf, nämlich einen, der vom Befestigungsort der Kartusche an dem Gehäuse aus betrachtet rotorseitig und einen, der rotorabgewandt orientiert ist. Der rotorabgewandte Abschnitt der Kartusche kann von dem Reibungsvakuumpumpen-Gehäuse gebildet sein, d.h. das topfförmige Kartuschen-Gehäuse weist keinen kartuscheneigenen Deckel auf, sondern wird durch das Reibungsvakuumpumpen-Gehäuse abgeschlossen. Hierdurch wird die Anzahl der Bauteile insgesamt verringert.

Gemäß einer bevorzugten Ausgestaltung weist das Gehäuse innenseitig einen zirkulären Absatz auf, an den die Kartusche vorzugsweise saugseitig anliegt und an dem sie befestigt ist. Die Kartusche wird zusammen mit dem Rotor vorzugsweise von der Saugseite aus in das Gehäuse eingesetzt. Die Kartusche wird auf den zirkulären Absatz aufgesetzt und vorzugsweise von der Druckseite des Absatzes aus mit geeigneten Befestigungsmitteln, beispielsweise mit Gewindeschrauben, befestigt. Der zirkuläre Absatz ist einfach herstellbar und erlaubt eine gasdichte Befestigung der Kartusche an dem Gehäuse.

Vorzugsweise ist der Pumpenrotor ein Holweck-Pumpenrotor. Die Radialebenen-Fläche zwischen einer gehäuseseitigen Statorwand und einer rotorseitigen Nabe kann sich zur Druckseite hin verkleinern.

Hierdurch ist der Eintrittsquerschnitt der Reibungsvakuumpumpe relativ groß, so dass der Gasdurchsatz ebenfalls relativ groß ist.

Im Folgenden wird unter Bezugnahme auf die Zeichnung ein Ausführungsbeispiel der Erfindung näher erläutert.

Die Figur zeigt eine erfindungsgemäße Reibungsvakuumpumpe im Längsschnitt.

In der Figur ist eine Reibungsvakuumpumpe 10 dargestellt, die eine Schraubenpumpe ist, auch Holweck-Pumpe genannt. Die Reibungsvakuumpumpe 10 besteht im Wesentlichen aus einem sich zur Saugseite hin trichterförmig verengenden Gehäuse 12, einer in dem Gehäuse 12 angeordneten und befestigten Kartusche 14, die eine nicht dargestellte Rotorlagerung und einen nicht dargestellten Rotorantrieb enthält, und einem Pumpenrotor 16, der mehrere schraubenförmig angeordnete Flügel 18 aufweist.

Das Gehäuse 12 ist einstückig ausgebildet und umgibt die gesamte axiale Länge des Pumpenrotors 16 und der den Rotorantrieb und die Rotorlagerung enthaltenden Kartusche 14. Das druckseitige Ende des Gehäuses 12 ist durch einen stirnseitigen Gehäusedeckel 20 verschlossen.

In dem Gehäuse 14 ist an seinem Innenumfang ein zirkulärer Absatz 22 vorgesehen, an dem sich ein entsprechender zirkulärer Absatz 24 der Kartusche 14 gasdicht abstützt. Die Absätze 22, 24 des Gehäuses 12 und der Kartusche 14 sind miteinander verschraubt.

Aus der Kartusche ragt an ihrem saugseitigen Ende eine Rotorwelle 26 hieraus, die den Rotor 16 hält. Der Rotor 16 ist mit der Rotorwelle verbunden, beispielsweise verschraubt.

Die Rotornabe 28 des Rotors 16 verjüngt sich zur Saugseite hin. Die Innenseite des Gehäuses 12 bildet eine Statorwand 30, die sich zur Saugseite hin erweitert. Durch die Erweiterung des Innendurchmessers der Statorwand und durch die Verringerung des Außendurchmessers der Rotornabe 28 zur Saugseite hin ist die Radialebenen-Fläche zwischen der Statorwand 30 und der Rotornabe 28 zur Saugseite hin vergrößert und zur Druckseite hin verkleinert.

Das Gehäuse 12 weist an seinem einen saugseitigen axialen Ende einen Gaseinlass 32 auf. An der Druckseite des Pumpenrotors 16 ist ein radialer Gasauslass 34 vorgesehen.

Durch seine einstückige Ausbildung weist das Gehäuse 12 in dem Teil, in dem es das Vakuum umschließt, keine einzige Dichtung auf mit einem anschließenden Gehäuseteil. Hierdurch wird insbesondere in dem dem Vakuum ausgesetzten Bereich des Gehäuses 12 ein homogenes Temperaturverhalten realisiert. Beschichtungen der Statorwand 30 sind frei von Unstetigkeiten. Mangels einer Dichtung zwischen zwei Gehäuseteilen können auch keine Undichtigkeiten auftreten.

## Patentansprüche

1. Reibungsvakuumpumpe (10) mit
einem Gehäuse (12), das einen flügelfreien Pumpenstator bildet, und
einem Rotorantrieb und einer Rotorlagerung, von der ein einen Flügel (18) aufweisender Pumpenrotor (16) gehalten wird,
wobei das Gehäuse (12) die gesamte axiale Länge des Pumpenrotors (16), des Rotorantriebes und der Rotorlagerung umgibt, und
wobei das Gehäuse (12) einstückig ausgebildet ist,
**dadurch gekennzeichnet,**
**dass** die Rotorlagerung und der Rotorantrieb in einer Kartusche (14) angeordnet sind, die von dem Gehäuse (12) gehalten wird und über ihre gesamte axiale Länge von dem Gehäuse (12) umgeben ist.

2. Reibungsvakuumpumpe (10) nach Anspruch 1, **dadurch gekennzeichnet, dass** die Kartusche ein topfförmiges Gehäuse aufweist, das einstückig mit dem Reibungsvakuumpumpen-Gehäuse ausgebildet ist.

3. Reibungsvakuumpumpe (10) nach Anspruch 1 oder 2, **dadurch gekennzeichnet, dass** die axiale Länge der Kartusche (14) zu mindestens 50% von dem Pumpenrotor (16) umgeben ist.

4. Reibungsvakuumpumpe (10) nach Anspruch 1, **dadurch gekennzeichnet, dass** ein Teil des Kartuschen-Gehäuses von dem Reibungsvakuumpumpen-Gehäuse gebildet ist.

5. Reibungsvakuumpumpe (10) nach einem der Ansprüche 1 bis 4, **dadurch gekennzeichnet, dass** das Gehäuse (12) einen zirkulären Absatz (22) aufweist, an den die Kartusche (14) befestigt ist.

6. Reibungsvakuumpumpe (10) nach einem der Ansprüche 1 bis 5, **dadurch gekennzeichnet, dass** der Pumpenrotor (16) ein Schrauben-Pumpenrotor ist.

7. Reibungsvakuumpumpe (10) nach einem der Ansprüche 1 bis 6, **dadurch gekennzeichnet, dass** sich die Radialebenen-Fläche zwischen dem Pumpenstator (30) und einer Nabe (28) des Pumpenrotors (16) zur Druckseite hin verkleinert.

## Claims

1. A friction vacuum pump (10) comprising
a housing (12) forming a vaneless pump stator, and
a rotor drive and a rotor support which supports a pump rotor (16) comprising a vane (18),
wherein said housing (12) surrounds the overall axial length of the pump rotor (16), the rotor drive and the rotor support, and
the housing (12) is of one-piece configuration,
**characterized in that**
the rotor support and the rotor drive are arranged in a cartridge (14) which is supported by the housing (12) and surrounded over its overall axial length by said housing (12).

2. The friction vacuum pump (10) according to claim 1, **characterized in that** the cartridge comprises a pot-shaped housing which is integrally formed with the friction vacuum pump housing.

3. The friction vacuum pump (10) according to claim 1 or 2, **characterized in that** at least 50 % of the axial length of the cartridge (14) is surrounded by the pump rotor (16).

4. The friction vacuum pump (10) according to claim 1, **characterized in that** a portion of the cartridge housing is defined by the friction vacuum pump housing.

5. The friction vacuum pump (10) according to any one of claims 1 to 4, **characterized in that** the housing (12) comprises a circular shoulder (22) to which the cartridge (14) is fastened.

6. The friction vacuum pump (10) according to any one of claims 1 to 5, **characterized in that** the pump rotor (16) is a screw pump rotor.

7. The friction vacuum pump (10) according to any one of claims 1 to 6, **characterized in that** the surface in the radial plane between the pump stator (30) and a hub (28) of the pump rotor (16) decreases towards the discharge side.

## Revendications

1. Pompe à vide à friction (10) comprenant
un boîtier (12) formant un stator de pompe sans pales, et
un entraînement de rotor et un support de rotor supportant un rotor de pompe (16) ayant une pale (18),
le boîtier (12) entourant toute la longueur axiale du rotor de pompe (16), de l'entraînement de pompe et du support de pompe, et
le boîtier (12) étant réalisé en une seule pièce,
**caractérisée en ce que**
le support de rotor et l'entraînement de rotor sont disposés dans une cartouche (14) supportée par le boîtier (12) et entourée sur toute sa longueur axiale pat le boîtier (12).

2. Pompe à vide à friction (10) selon la revendication 1, **caractérisée en ce que** la cartouche comprend un carter en forme de pot formé d'une seule pièce avec le boîtier de la pompe à vide à friction.

3. Pompe à vide à friction (10) selon la revendication 1 ou 2, **caractérisée en ce que** la longueur axiale de la cartouche (14) est entourée par le rotor de pompe (16) pour au moins 50%.

4. Pompe à vide à friction (10) selon la revendication 1, **caractérisée en ce qu'**une partie du carter de la cartouche est formée du boîtier de la pompe à vide à friction.

5. Pompe à vide à friction (10) selon l'une quelconque des revendications 1 à 4, **caractérisée en ce que** le boîtier (12) comprend un épaulement circulaire (22) auquel la cartouche (14) est fixée.

6. Pompe à vide à friction (10) selon l'une quelconque des revendications 1 à 5, **caractérisée en ce que** le rotor de pompe (16) est un rotor de pompe à vis.

7. Pompe à vide à friction (10) selon l'une quelconque des revendications 1 à 6, **caractérisée en ce que** la surface dans le plan radial entre le stator de pompe (30) et un moyeu (28) du rotor de pompe (16) décroît vers le côté pression.
